# EUROPÄISCHE PATENTSCHRIFT

(11) **EP 0 390 898 B1**
(45) Veröffentlichungstag und Bekanntmachung des Hinweises auf die Patenterteilung: **24.03.1993**
(21) Anmeldenummer: 89911020.9
(22) Anmeldetag: 10.10.1989
(51) Int. Cl.: A61J 1/00

(54) **BEHÄLTER ZUR GETRENNTEN, STERILEN AUFBEWAHRUNG MINDESTENS ZWEIER SUBSTANZEN UND ZUR VERMISCHUNG DIESER SUBSTANZEN**
CONTAINER FOR THE SEPARATE STERILE STORAGE OF AT LEAST TWO SUBSTANCES AND FOR MIXING THEM
RECIPIENT POUR LA CONSERVATION SEPAREE ET STERILE D'AU MOINS DEUX SUBSTANCES ET POUR LEUR MELANGE

(30) Priorität: 11.10.1988 DE 3834566
(43) Veröffentlichungstag der Anmeldung: 10.10.1990
(73) Patentinhaber: Fresenius AG, 61350 Bad Homburg (DE)
(72) Erfinder: HERBERT, Reinhold, D-6392 Neu-Anspach (DE); SOMMERMEYER, Klaus, D-6365 Rosbach (DE)
(74) Vertreter: Luderschmidt, Schüler & Partner GbR
(86) Internationale Anmeldenummer: DE8900646
(87) Internationale Veröffentlichungsnummer: WO9003775

(56) Entgegenhaltungen:
- EP-A- 0 119 469
- WO-A-89/02730
- DE-A- 3 200 264
- DE-U- 7 719 528
- FR-A- 1 044 686
- US-A- 3 070 094
- US-A- 4 507 114
- US-A- 4 515 586
- US-A- 4 550 825
- US-A- 4 606 734

## Beschreibung

Die Erfindung betrifft einen Behälter zur getrennten sterilen Aufbewahrung mindestens zweier Substanzen und zur Vermischung dieser Substanzen nach dem Oberbegriff der Anspruchs 1 oder 9.

Die Erfindung betrifft auch ein Verfahren zur Herstellung einer sterilen medizinischen Mischanordnung nach einem der Ansprüche 1 bis 18.

Medizinische Aufbewahrungsbeutel werden u.a. zur Aufbewahrung von Infusionslösungen eingesetzt und müssen daher oberhalb von 100°C hitzesterilisierbar sein, um die üblichen hygienischen Anforderungen zu erfüllen. Derartige Beutel sind beispielsweise aus der DE-PS 32 00 264 oder der DE-PS 33 05 365 bekannt.

Diese bekannten, aus einer Kunststoffolie gefertigten Beutel besitzen jedoch nur eine Kammer, so daß sie lediglich zur Aufbewahrung von solchen Infusionslösungen geeignet sind, die über einen längeren Zeitraum haltbar sind.

Es gibt jedoch für besondere Therapien Infusionslösungen, die aufgrund der äußerst geringen Haltbarkeit erst kurz vor der Infusion hergestellt werden dürfen, wobei in der Regel zwei verschiedene Substanzen miteinander vermischt werden.

Hierbei kann es sich um zwei flüssige Komponenten handeln, die vor der Infusion vermischt werden oder aber um pulverförmige Medikamente, wie z.B. Antibiotika oder Cytostatika, die in einer Trägerlösung, wie z.B. einer wässrigen Kochsalzlösung aufgelöst werden.

Zur Aufbewahrung und anschließenden Vermischung von flüssigem Wirkstoff und Trägerflüssigkeit sind Beutel bekannt, die auf der Basis der o.g. Aufbewahrungsbeutel hergestellt werden. Zur Ausbildung von zwei Kammern sind diese Beutel in der Mitte verschweißt, wobei in der Schweißnaht, als Verbindung zwischen den beiden Kammern, ein Rohrstück und ein das Rohrstück verschließendes Abbrechteil angeordnet ist. Vor der Infusion wird das Abbrechteil abgebrochen, das dann in den Innenraum der einen Kammer fällt. Danach kann die Flüssigkeit aus der einen Kammer in die zweite Kammer überführt werden, wobei die erforderliche Sterilität gewahrt bleibt.

Ein derartiger, aus zwei Kammern bestehender Infusionsbeutel ist auch aus dem deutschen Gebrauchsmuster 77 19 528 bekannt. In diesem Infusionsbeutel können mehrere Infusionslösungen getrennt voneinander aufbewahrt und appliziert werden. Die beiden Kammern sind durch Schweißnähte voneinander getrennt, in denen eine leicht zu öffnende Brechkanüle angebracht ist, die in mehrere Teile unterteilt ist.

Diese bekannten Beutel können jedoch aus mehreren Gründen nicht für die Aufbewahrung einer pulverförmigen und einer flüssigen Komponente sowie der anschließenden Vermischung eingesetzt werden. Zum einen ist ein Befüllen eines Beutels mit einem Pulver weitaus aufwendiger und schwieriger als das Befüllen mit einer Flüssigkeit und zum anderen ist es nicht möglich, das Pulver restlos aus der einen Beutelkammer in die andere zu überführen. Zwar besteht die Möglichkeit, die Flüssigkeit in die jeweils andere Kammer zu überführen, die das Pulver enthält, jedoch ist dies nicht für alle Substanzen vorteilhaft.

Ein weiteres Problem besteht darin, daß durch die erforderliche Sterilisation des Kunststoffbeutels nicht verhindert werden kann, daß durch die Beutelwandung Wasserdampf in das Beutelinnere hindurchdiffundiert. Zudem verkleben bei der Sterilisation ohne Füllung die Innenseiten der meisten Beutel untrennbar miteinander. Da das Pulver, das erst nach der Hitzesterilisation eingefüllt werden kann und das beispielsweise Antibiotika oder Cytostatica sein kann, trocken im Behälter aufbewahrt werden muß, wäre es in einem weiteren Herstellungsschritt notwendig, daß eindiffundierte Wasser wieder zu entfernen, was mit dem entsprechenden Aufwand verbunden wäre.

Aus diesem Grund werden bisher die pulverförmigen Medikamente in Glasflaschen aufbewahrt und vor der Infusion in die in einem Beutel aufbewahrte Flüssigkeit eingebracht. Da dies allerdings unter sterilen Bedingungen erfolgen muß, sind wiederum besondere Vorkehrungen erforderlich. Es ist somit bisher nicht möglich, daß z.B. die Krankenschwester die Infusionslösung am Krankenbett des Patienten zubereitet. Außerdem besteht bei dem Umfüllen aus Glasflaschen die Gefahr von Verletzurgen des Anwenders.

Den nächstkommenden Stand der Technik bildet die US-A-4,507,114. Diese Druckschrift zeigt die Anordnung zweier miteinander verbundener flexibler Beutel, deren Innenräume über einen Rohrabschnitt verbindbar sind, welcher im nicht betriebsbereiten Zustand mittels eines Abbrechteiles verschlossen ist. Durch Abbrechen des Abbrechteiles wird der Rohrausschnitt geöffnet, so daß der Inhalt des oberen Beutels in den unteren Beutels strömen kann. Diese Ausgestaltung mag bei Flüssigkeiten funktionabel sein, bei der gewünschten Mischung einer pulverförmigen mit einer flüssigen Substanz ist diese Ausgestaltung jedoch nicht brauchbar. Weiterhin ist es nicht möglich, nach der Sterilisierung einer Kammer einen Inhaltsstoff in die zweite Kammer einzufüllen, so daß auch aus diesem Grunde die Beutelanordnung für viele Anwendungsfälle nicht brauchbar ist.

Die US-A-4,606,734 zeigt einen flexiblen Beutel, welcher an seinem oberen Bereich mit einem rohrförmigen Adapter versehen ist, in welchen ein starrer Behälter einsteckbar ist. Durch Öffnung des Adapters kann der Inhalt des starren Behälters in den flexiblen Behälter geleitet werden. Diese Ausgestaltungsform erfüllt insbesondere hinsichtlich der Sterilität nicht die Anforderungen, da das Aufstecken auf den Adapter nicht steril erfolgen kann. Weiterhin ist es nicht möglich, den Behälter als Einheit zu bevorraten oder zu transportieren, in welchem zwei medizinische Substanzen steril aufbewahrt sind.

Aus der US-A-3,070,094 ist es bekannt, an einem teilweise flexiblen, mit einer Flüssigkeit befüllten Behälter einen starren Zylinder anzubringen, in welchem ein Kolben verschiebbar ist. Die Anordnung erweist sich als kompliziert im Aufbau und in der Handhabung und bringt den Nachteil mit, daß ein Doppelkolben erforderlich ist, um eine ausreichende Abdichtung zum Innenraum des flexiblen Behälters und zur Umgebung zu gewährleisten. Hierdurch wird das zur Verfügung stehende Volumen in der ersten Kammer stark herabgesetzt.

Aufgabe der Erfindung ist es, einen Behälter und eine Mischanordnung zur Verfügung zu stellen, die es erlaubt, zwei Medien (Pulver und Flüssigkeit) unter sterilen Bedingungen zu lagern und unter sterilen Bedingungen auf einfache Weise miteinander zu vermischen.

Diese Aufgabe wird durch die Merkmalskombinationen der Ansprüche 1,9 und/oder 19 gelöst. Vorteilhafte Ausführungsformen sind Gegenstand der Unteransprüche.

Die erfindungsgemäße Mischanordnung besitzt eine erste Kammer aus einem im wesentlichen starren Material mit einem Rohrabschnitt, dessen Endteil verschlossen ist und als Abbrechteil ausgestaltet ist. Der Rohrabschnitt ist derart in den Beutelrand eingeschweißt, daß sich das Abbrechteil im Innenraum des Beutels befindet und nach dem Abbrechen die erste Substanz zum Einfüllen in die erste Rammer freigibt.

Zur Herstellung der sterilen Mischanordnung wird zunächst der erfindungsgemäße Behälter gefertigt und dann die erste Kammer verschlossen und eine Strahlensterilisation mit e⁻ oder γ-Strahlen des gesamten Behälters durchgeführt. Diese Vorsterilisation ist insbesondere für die erste Kammer wichtig.

Danach wird die wässrige Lösung oder Trägerlösung in die zweite Kammer eingefüllt und diese verschlossen. Hierzu schließt sich eine Hitzesterilisation des gesamten Behälters an, wobei zugleich die verschlossene erste Kammer nachsterilisiert wird. Dadurch daß das starre Material der ersten Kammer vorzugsweise aus Polycarbonat, Hart-PVC oder Polypropylen besteht, besteht nicht die Gefahr, daß Flüssigkeit in die erste Kammer eindringt und somit dann das pulverförmige Material verdirbt.

Anschließend kann unter Aufrechterhaltung der sterilen Bedingungen die erste Kammer geöffnet und unter sterilen Bedingungen, beispielsweise unter laminar flow, ein pulverförmiges Medikament in die erste Kammer eingefüllt werden, die anschließend mit einem sterilen Stopfen verschlossen wird.
Zur sicheren, sterilen Einschleusung des Behälters in den Pulverfüllbereich, kann die vorhergehend Hitzesterilisation mit einem Umbeutel erfolgen, der bei der Einschleusung entfernt wird. Der gesamte Beutel ist damit außen steril.
Eine solche Abfüllweise ist insbesondere bei solchen pulverförmigen pharmazeutischen Substanzen vorteilhaft, die hitzeempfindlich sind und nur bei Raumtemperatur abgefüllt werden dürfen.

In einer weiteren Ausführungsform ist es auch möglich, in diese starre, bereits sterile Rammer bei Raumtemperatur eine sterilfiltrierte Arzneistofflösung einzufüllen, wobei anschließend der Deckel dichtschließend aufgebracht wird.

Der so gefüllte und sterilisierte Behälter kann direkt am Krankenbett aufgehängt werden, wo eine Krankenschwester oder ein Arzt vor der Infusion lediglich das Abbrechteil abzubrechen hat, um die beiden Substanzen miteinander in Verbindung zu bringen. Das Abbrechteil fällt in die zweite Kammer, und gibt gleichzeitig die Verbindungsöffnung zur darüber angeordneten ersten Kammer frei, so daß das pulverförmige oder flüssige Medikament ohne weitere Handgriffe und vor allem unter sterilen Bedingungen nach unten in die zweite Kammer rutscht. Dadurch, daß die erste Kammer aus einem starren Material besteht und vorzugsweise trichterförmig ausgebildet ist, wird sichergestellt, daß kein pulverförmiges Material in der ersten Kammer verbleibt. Die erste Kammer kann zudem mit der Trägerlösung ausgespült werden.

Nachdem die Substanzen miteinander vermischt und gelöst worden sind, wird an die Auslauföffnung, die mit einer Membran und einer Kappe oder einem durchstechbaren Einsatz versehen ist, ein entsprechender Infusionsschlauch angeschlossen.

Der die Verbindung zwischen der ersten und der zweiten Kammer herstellende Rohrabschnitt sowie das Abbrechteil bestehen vorzugsweise aus dem gleichen Material wie die erste Kammer. Der Rohrabschnitt ist vorzugsweise in den Rand der zweiten Kammer, die aus einem Kunststoffbeutel besteht, eingeschweißt, wobei die Einschweißung des Materials des Rohrabschnitts entweder unmittelbar mit dem Beutelmaterial oder über eine Zwischenschicht aus einem zusätzlichen Schweißmaterial (beispielsweise gemäß DE-PS 3305365) erfolgen kann.

Je nach Art des Medikamentes bzw. der Trägerlösung besitzt die erste Kammer ein Fassungsvermögen von 2 bis 50 ml und die zweite Kammer ein Fassungsvermögen von 50 bis 250 ml.

Nachfolgend werden beispielshafte Ausführungsformen der Erfindung anhand der Zeichnung näher erläutert. Dabei zeigt:
Fig. 1 Eine Aufsicht auf die erfindungsgemäße Mischanordnung und
Fig. 2 eine Detailansicht eines weiteren Ausführungsbeispiels der ersten Kammer.

Nachfolgend wird die Mischanordung in Zusammenhang mit Figur 1 beschrieben:
Der erfindungsgemäße Behälter weist eine erste Kammer 2 und eine zweite Kammer 3 auf. Die Kammer dient zur Aufnahme der pulverförmigen Substanz 17 und ist mit einem Stopfen 9 und einer Bördelkappe 11 verschlossen. Andererseits kann auch ein Verschluß mit dem Rand 16 fest verschweißt sein. Die Kammer 2 ist insgesamt trichterförmig ausgebildet und geht mit ihrem konisch zulaufenden Ende 15 in den Rohrabschnitt 10 über, der an seinem unteren Ende mit dem Abbrechteil 4 verschlossen ist. Der Rohrabschnitt 10 ist in den Schweißrand 5 der zweiten Kammer 3 eingeschweißt. Diese zweite Kammer 3 besteht vorzugsweise aus einer Kunststoffolie und beinhaltet die Trägerlösung 18. Dieser Kunststoffbeutel 3 weist am oberen Ende einen Aufhänger 8 auf. Am unteren Ende dieses Beutels befindet sich die Auslauföffnung 6.

In der Auslauföffnung 6 ist ein weiterer Rohrabschnitt 14 oder ein Schlauch eingesetzt, der am unteren Ende mit einem üblichen Anschlußteil 12 mit einem Stopfen 9′ und einer Kappe 11′ verschlossen ist.

Zum Einfüllen der pulverförmigen Substanz 17 in den Beutel 3 braucht lediglich das Abbrechteil 4 an der Schwächungslinie 7 abgebrochen zu werden. Die pulverförmige Substanz 17 rutscht dann von selbst in die Kammer 3, wo dann eine Vermischung mit der Trägerlösung 18 stattfindet.

In der Figur 2 (Einzelfiguren 2a, 2b, 2c und 2d ist ein weiteres Ausführungsbeispiel des erfindungsgemäßen ersten Kammer 2 dargestellt. Gleiche Teile wie bei der Anordnung gemäß Figur 1 sind mit gleichen Bezugsziffern versehen. Bei dem zweiten Ausführungsbeispiel ist das Verschlußelement in Form eines verschiebbar an der zweiten Kammer 2 gelagerten Kolbens 19 ausgebildet, welcher mit einer O-Ring-Dichtung 22 versehen ist. Der Kolben ist in der in Figur 2a gezeigten Dichtstellung in dichtendem Eingriff mit dem Rohrabschnitt 10 und weist eine Kolbenstange 20 auf, welche sich durch den Innenraum der ersten Kammer 2 erstreckt. Das obere Ende der ersten Kammer 2 ist mittels einer elastischen Wand 21 verschlossen, welche mittels eines Halterings 23 an einem oberen Flansch der ersten Kammer 2 gehaltert ist. Die Kolbenstange 20 erstreckt sich bis an die Unterseite der elastischen Wand 21.

In Figur 2b ist die geöffnete Stellung der ersten Kammer 2 dargestellt, wobei ersichtlich ist, daß der Kolben 19 bzw. die mit ihm verbundene Kolbenstange 20 durch eine elastische, manuell bewirkte Verformung der elastischen Wand 21 in die Öffnungsstellung verschiebbar sind. Die Kolbenstange 20 ist in nicht dargestellter Weise an der ersten Kammer 2 geführt, beispielsweise mittels eines separaten Abstandselements, welches zugleich auch als Verliersicherung dient, um zu verhindern, daß der Kolben 19 in der geöffneten Stellung von der ersten Kammer 2 abfällt.

Die Figur 2c zeigt eine Detailansicht des Verschlußkolbens 19 sowie der O-Ring-Dichtung 22 und der Kolbenstange 20.

Aus Fig. 2d ergibt sich ferner, daß die Stange 20 mit einem Abstandshalter 25 versehen sein kann, der im Beispielsfalle aus vier sternförmig angeordneten Armen 26 bestehen kann, die radial nach außen weisen und sich an der Innenwand 27 des zylindrischen Hauptteiles des Behälters 2 abstützen können. Hierbei wird eine gewisse Reibungskraft aufgebracht, die den Kolben 19 sicher in seiner Schließ- und Offenstellung hält.

Die erfindungsgemäße Verschlußeinrichtung ist äußerst einfach herzustellen und auf sichere Art und Weise zu betätigen, wobei es überdies im Bedarfsfalle möglich ist, den Kolben 11 von seiner in Fig. 2 dargestellten Offenstellung wieder zurück in seine Schließstellung zu bewegen, wofür eine Druckaufbringung auf den Abschlußflansch 16 erforderlich ist, der eine Beschädigung des Dichtabschnittes 15 verhindert, da er diesen radial außen übergreift.

## Patentansprüche

1. Behälter zur getrennten, sterilen Aufbewahrung mindestens zweier medizinischer Substanzen und zur Vermischung dieser Substanzen, mit einer ersten Kammer (2) und einer mit dieser ersten Kammer (2) unlösbar in Verbindung stehenden zweiten Kammer (3), welche als Beutel aus einem thermoplastischen Material ausgebildet ist, wobei die Verbindung zwischen der ersten (2) und der zweiten (3) Kammer durch einen Rohrabschnitt (10) erfolgt, dessen Endteil verschlossen und als Abbrechteil (4) ausgebildet ist und der derart im Rand der zweiten Kammer angeordnet ist, daß sich nur das Abbrechteil (4) im Innenraum der zweiten Kammer befindet,
dadurch gekennzeichnet,
daß die erste Kammer (2) aus einem zur Füllung mit einer pulverförmigen Substanz geeigneten starren Material besteht, während die als Beutel ausgebildete zweite Kammer (3) zur Füllung mit einer Flüssigkeit, insbesondere einer wässrigen Lösung vorgesehen ist,
daß die zweite Kammer (3) am unteren Ende eine Auslauföffnung (6) aufweist, die mit einem Entnahmeteil (12) mit einem Stopfen (9′) und einer Bördelkappe (11′) oder einer durchstechbaren Membran versehen ist, und
daß die erste Kammer (2) mit einem Stopfen (9) und einer Bördelkappe (11) verschlossen ist.

2. Behälter nach Anspruch 1, dadurch gekennzeichnet, daß die erste Kammer (2) aus Polycarbonat oder Hart-PVC oder Polypropylen besteht.

3. Behälter nach einem der Ansprüche 1 oder 2, dadurch gekennzeichnet, daß die zweite Kammer (3) aus einer Folie aus Polyolefinen, wie Polyethylen, Polypropylen, Poly-n-Butylen, Polyisobutylen, Poly-4-Methylpenthen-1, chlorsulfoniertem Polyethylen, Polystyrol, halogenierten Polyethylenen oder Polymethylmetacrylat sowie deren Copolymerisaten oder Mischpolymerisaten besteht.

4. Behälter nach einem der Ansprüche 1 bis 3, dadurch gekennzeichnet, daß das Rohrstück (10) und das Abbrechteil (4) aus demselben Material bestehen, wie die erste Kammer (2).

5. Behälter nach einem der Ansprüche 1 bis 4, dadurch gekennzeichnet, daß der Rohrabschnitt (10) in den Rand (5) der zweiten Kammer (3) eingeschweißt ist.

6. Behälter nach einem der Ansprüche 1 bis 5, dadurch gekennzeichnet, daß die erste Kammer (2) trichterförmig ausgebildet ist und mit ihrem konisch zulaufenden Ende (15) in den Rohrabschnitt (10) übergeht.

7. Behälter nach einem der Ansprüche 1 bis 6, dadurch gekennzeichnet, daß die erste Kammer (2) ein Fassungsvermögen von 2 bis 50 ml besitzt.

8. Behälter nach einem der Ansprüche 1 bis 7, dadurch gekennzeichnet, daß die zweite Kammer (3) ein Fassungsvermögen von 50 bis 250 ml besitzt.

9. Behälter zur getrennten, sterilen Aufbewahrung mindestens zweier medizinischer Substanzen und zur Vermischung dieser Substanzen, mit einer ersten Kammer (2) und mit einer mit dieser ersten Kammer (2) unlösbar in Verbindung stehenden zweiten Kammer (3), welche als Beutel aus einem thermoplastischen Material ausgebildet ist, wobei die Verbindung zwischen der ersten (2) und der zweiten (3) Kammer durch einen Rohrabschnitt (10) erfolgt, dessen Endteil verschlossen im Rand der zweiten Kammer (3) angeordnet ist,
dadurch gekennzeichnet,
daß die erste Kammer (2) aus einem zur Füllung mit einer pulverförmigen Substanz geeigneten starren Material besteht, während die als Beutel ausgebildete zweite Kammer (3) zur Füllung mit einer Flüssigkeit, insbesondere einer wässrigen Lösung vorgesehen ist, daß das Endteil des Rohrabschnittes (10) durch ein Verschlußelement im Form eines Verschlußkolbens (19) ausgebildet ist, welcher verschiebbar gelagert ist und von einer Schließstellung in eine Öffnungsstellung bringbar ist, daß der Verschlußkolben (19) an dem Rohrabschnitt (10) geführt wird und mit einer Kolbenstange (20) verbunden ist, welche verschiebbar in der ersten Kammer (2) gelagert ist, daß die erste Kammer (2) an ihrem oberen Ende durch eine elastische Wand (21) verschlossen ist, gegen die Kolbenstange (20) anliegt und welche zur Verschiebung der Kolbenstange (20) manuell verformbar ist, und daß die zweite Kammer (3) am unteren Ende eine Auslauföffnung (6) aufweist, die mit einem Entnahmeteil (12) mit Stopfen (9′) und Bördelkappe (11′) oder einer durchstechbaren Membran versehen ist.

10. Behälter nach Anspruch 9, dadurch gekennzeichnet, daß der Kolben (19) mittels einer O-Ring- Dichtung (22) in der Schließstellung gegen den Rohrabschnitt (10) abgedichtet ist.

11. Behälter nach einem der Ansprüche 9 oder 10, dadurch gekennzeichnet, daß der Kolben (19) verliersicher an der ersten Kammer (2) gehaltert ist.

12. Behälter nach einem der Ansprüche 9 bis 11, dadurch gekennzeichnet, daß die erste Kammer (2) aus Polycarbonat oder Hart-PVC oder Polypropylen besteht.

13. Behälter nach einem der Ansprüche 9 bis 12, dadurch gekennzeichnet, daß die zweite Kammer (3) aus einer Folie aus Polyolefinen, wie Polyethylen, Polypropylen, Poly-n-Butylen, Polyisobutylen, Poly-4-Methylpenthen-1, chlorsulfoniertem Polyehtylen, Polystyrol, halogenierten Polyethylenen oder Polymethylmetacrylat sowie deren Copolymerisaten oder Mischpolymerisaten besteht.

14. Behälter nach einem der Ansprüche 9 bis 13, dadurch gekennzeichnet, daß der Rohrabschnitt (10) in den Rand (5) der zweiten Kammer (3) eingeschweißt ist.

15. Behälter nach einem der Ansprüche 9 bis 14, dadurch gekennzeichnet, daß die erste Kammer (2) trichterförmig ausgebildet ist und mit ihrem konisch zulaufenden Ende (15) in den Rohrabschnitt (10) übergeht.

16. Behälter nach einem der Ansprüche 9 bis 15, dadurch gekennzeichnet, daß die erste Kammer (2) mit einem Stopfen (9) und mit einer Bördelkappe (11) verschlossen ist.

17. Behälter nach einem der Ansprüche 9 bis 16, dadurch gekennzeichnet, daß die erste Kammer (2) ein Fassungsvermögen von 2 bis 50 ml besitzt.

18. Behälter nach einem der Ansprüche 9 bis 17, dadurch gekennzeichnet, daß die zweite Kammer (3) ein Fassungsvermögen von 50 bis 250 ml besitzt.

19. Verfahren zur Herstellung einer sterilen, medizinischen Mischanordnung, gekennzeichnet durch folgende Schritte:
- Herstellen eines Behälters nach einem der Ansprüche 1 bis 18;
- Verschließen der ersten Kammer (2) und Strahlensterilisation des gesamten Behälters;
- Einfüllen einer Flüssigkeit in die zweite Kammer (3) und Verschließen der zweiten Kammer;
- Hitzesterilisation des gesamten Behälters;
- Öffnen, Befüllen und Verschließen der ersten Kammer (2) unter sterilen Bedingungen.

20. Verfahren nach Anspruch 19, dadurch gekennzeichnet, daß der gesamte Behälter vor der Hitzesterilisation mit einem Umbeutel versehen wird und mit diesem Umbeutel hitzesterilisiert wird und daß dieser Umbeutel vor dem Befüllen der ersten Kammer (2) entfernt wird.

## Claims

1. A container for the separate sterile storage of at least two medicinal substances and for mixing said substances, including a first chamber (2) and a second chamber (3) being undetachably in connection with said first chamber (2), said second chamber being embodied as a bag made of thermoplastic material, whereby the connection between said first (2) and said second (3) chamber is effected by a tubular section (10) whose end portion is closed and embodied as break-off part (4) and which is arranged in the edge of said second chamber such that only the break-off part (4) is within the second chamber,
characterized in
that said first chamber (2) is made of a rigid material suited for filling with a powdery substance, whereas said second chamber (3), embodied as a bag, is provided to be filled with a liquid, in particular an aqueous solution,
that said second chamber (3) comprises at its lower end an outlet opening (6) having a dispensing member (12) including a plug (9′) and a flanged cap (11′) or a pierceable diaphragm, and
that said first chamber (2) is closed with a plug (9) and a flanged cap (11).

2. A container according to claim 1, characterized in that said first chamber (2) is made of polycarbonate, hard PVC or polypropylene.

3. A container according to any of claims 1 or 2, characterized in that said second chamber (2) is made from a foil consisting of polyolefins, such as polyethylene, polypropylene, poly-n-butylene, polyisobutylene, poly-4-methylpentene-1, chlorosulphonated polyethylene, polystyrene, halogenated polyethylene or polymethyl methacrylate, and the copolymers or mixed polymers thereof.

4. A container according to any of claims 1 to 3, characterized in that said tubular section (10) and said break-off part (4) consist of the same material as said firstchamber (2).

5. A container according to any of claims 1 to 4, characterized in that said tubular section (10) is welded into the edge (5) of said second chamber (3).

6. A container according to any of claims 1 to 5, characterized in that said first chamber (2) is shaped like a funnel and passes with its conically convergent end (15) into said tubular section (10).

7. A container according to any of claims 1 to 6, characterized in that said first chamber (2) has a capacity of from 2 to 50 ml.

8. A container according to any of claims 1 to 7, characterized in that said second chamber (3) has a capacity of from 50 to 250 ml.

9. A container for the separate sterile storage of at least two medicinal substances and for mixing said substances, including a first chamber (2) and a second chamber (3) being undetachably in connection with said first chamber (2), said second chamber being embodied as a bag made of a thermoplastic material, whereby the connection between said first (2) and said second (3) chamber is effected by a tubular section (10) whose end portion is closed and arranged in the edge of said second chamber (3),
characterized in
that said first chamber (2) is made of a rigid material suited for filling with a powdery substance, whereas said second chamber (3), embodied as a bag, is provided to be filled with a liquid, in particular an aqueous solution, that the end portion of said tubular section (10) is embodied by a closure element in form of a closing piston (19) which is displaceably supported and which may be brought from a closing position into an opening position, that said closing piston (19) is guided on said tubular section (10) and is connected to a piston rod (20) which is displaceably supported in said first chamber (2), that said first chamber (2) is closed at its upper end by means of an elastic wall (21) against which said piston rod (20) abuts and which is manually deformable for displacing said piston rod (20) and that said second chamber (3) comprises at its lower end an outlet opening (6) which is provided with a dispensing member (12) including a plug (9′) and a flanged cap (11′) or a pierceable diaphragm.

10. A container according to claim 9, characterized in that said piston (19) is sealed in the closing position by means of an O-ring seal (22) relative to said tubular section (10).

11. A container according to any of claims 9 or 10, characterized in that said piston (19) is securely held on said first chamber (2).

12. A container according to any of claims 9 to 11, characterized in that said first chamber (2) is made of polycarbonate, hard PVC or polypropylene.

13. A container according to any of claims 9 to 12, characterized in that said second chamber (2) is made from a foil consisting of polyolefins, such a polyethylene, polypropylene, poly-n-butylene, polyisobutylene, poly-4-methylpentene-1, chlorosulphonated polyethylene, polystyrene, halogenated polyethylene or polymethyl methacrylate, and the copolymers or mixed polymers thereof.

14. A container according to any of claims 9 to 13, characterized in that said tubular section (10) is welded into the edge (5) of said second chamber (3).

15. A container according to any of claims 9 to 14, characterized in that said first chamber (2) is shaped like a funnel and passes with its conically convergent end (15) into said tubular section (10).

16. A container according to any of claims 9 to 15, characterized in that said first chamber (2) is closed by a plug (9) and a flanged cap (11).

17. A container according to any of claims 9 to 16, characterized in that said first chamber (2) has a capacity of from 2 to 50 ml.

18. A container according to any of claims 9 to 17, charaterized in that said second chamber (3) has a capacity of from 50 to 250 ml.

19. Process for preparing a sterile medical mixing assembly, characterized by the following steps:
- preparing a container according to any of claims 1 to 18;
- closing the first chamber (2) and sterilisation of the whole container by rays;
- filling an aqueous solution into said second chamber (3) and closing said second chamber ;
- heat-sterilisation of the whole container;
- opening, filling and closing said first chamber (2) under sterile conditions.

20. Process according to claim 19, characterized in that the whole container is provided with a surrounding bag prior to heat-sterilisation and is heat-sterilized together with said surrounding bag and that said surrounding bag is removed prior to filling said first chamber (2).

## Revendications

1. Récipient pour la conservation séparée et stérile d'au moins deux substances médicales et pour le mélange de ces substances, comportant une première chambre (2) et une seconde chambre (3) qui est en communication indétachable avec la première chambre (2), cette seconde chambre étant conformée en une poche faite d'une matière thermoplastique, la communication entre la première chambre (2) et la seconde chambre (3) s'effectuant par un bout de tube (10) dont la partie terminale est fermée et forme une partie à rompre (4) et qui est disposé dans le bord de la seconde chambre de telle sorte que seule la partie à rompre (4) se trouve dans l'espace intérieur de la seconde chambre, caractérisé en ce que la première chambre (2) est faite d'une matière rigide appropriée à un remplissage au moyen d'une substance pulvérulente, tandis que la seconde chambre (3) conformée en poche est prévue pour un remplissage au moyen d'un liquide, en particulier d'une solution aqueuse, que la seconde chambre (3) présente à l'extrémité inférieure une ouverture de sortie (6) qui est pourvue d'une pièce de soutirage (12) comportant un bouchon (9′) et un capuchon serti (11′) ou encore une membrane transperçable et que la première chambre (2) est fermée par un bouchon (9) et un capuchon serti (11).

2. Récipient selon la revendication 1, caractérisé en ce que la première chambre (2) est faite de polycarbonate ou d'un PVC rigide ou de polypropylène.

3. Récipient selon la revendication 1 ou 2, caractérisé en ce que la seconde chambre (3) est faite d'une feuille de polyoléfines, telles que le polyéthylène, le polypropylène, le poly-n-butylène, le polyisobutylène, le poly-4-méthylpenthène-1, le polyéthylène chlorosulfoné, le polystyrène, les polyéthylènes halogénés ou le polyméthacrylate de méthyle ainsi que leurs copolymères ou leurs polymères mixtes.

4. Récipient selon l'une quelconque des revendications 1 à 3, caractérisé en ce que le bout de tube (10) et la partie à rompre (4) sont faits de la même matière que la première chambre (2).

5. Récipient selon l'une quelconque des revendications 1 à 4, caractérisé en ce que le bout de tube (10) est soudé dans le bord (5) de la seconde chambre (3).

6. Récipient selon l'une quelconque des revendications 1 à 5, caractérisé en ce que la première chambre (2) est conformée en entonnoir et se fond dans le bout de tube (10) par son extrémité conique (15).

7. Récipient selon l'une quelconque des revendications 1 à 6, caractérisé en ce que la première chambre (2) a une capacité de 2 à 50 ml.

8. Récipient selon l'une quelconque des revendications 1 à 7, caractérisé en ce que la seconde chambre (3) a une capacité de 50 à 250 ml.

9. Récipient pour la conservation stérile et séparée d'au moins deux substances médicales et pour le mélange de ces substances, comportant une première chambre (2) et une seconde chambre (3) qui est en communication indétachable avec la première chambre (2), cette seconde chambre étant conformée en une poche faite d'une matière thermoplastique, la communication entre la première chambre (2) et la seconde chambre (3) s'effectuant par un bout de tube (10) dont la partie terminale est disposée fermée dans le bord de la seconde chambre (3), caractérisé en ce que la première chambre (2) est faite d'une matière rigide appropriée à un remplissage au moyen d'une substance pulvérulente tandis que la seconde chambre (3) conformée en poche est prévue pour le remplissage au moyen d'un liquide, en particulier d'une solution aqueuse, que la partie terminale du bout de tube (10) est formée par un élément de fermeture ayant la forme d'un piston de fermeture (19) qui est montée de manière à pouvoir se déplacer et qui peut être amené d'une position de fermeture à une position d'ouverture, le piston de fermeture (19) est guidé dans le bout de tube (10) et est relié à une tige de piston (20) qui est montée de manière à pouvoir se déplacer dans la première chambre (2), que la première chambre (2) est fermée à son extrémité supérieure par une paroi élastique (21) contre laquelle la tige de piston (20) s'appuie et qui peut être déformée à la main pour déplacer la tige de piston (20), et que la seconde chambre (3) présente à son extrémité inférieure une ouverture de sortie (6) qui est pourvue d'une pièce de soutirage (12) comportant un bouchon (9′) et un capuchon serti (11′) ou une membrane transperçable.

10. Récipient selon la revendication 9, caractérisé en ce que le piston (19) est rendu étanche, dans la position de fermeture, à l'égard du bout de tube (10) à l'aide d'un joint torique d'étanchéité (22).

11. Récipient selon la revendication 9 ou 10, caractérisé en ce que le piston (19) est maintenu dans la première chambre (2) d'une manière protégée contre toute perte.

12. Récipient selon l'une quelconque des revendications 9 à 11, caractérisé en ce que la première chambre (2) est faite de polycarbonate ou de PVC rigide ou de polypropylène.

13. Récipient selon l'une quelconque des revendications 9 à 12, caractérisé en ce que la seconde chambre (3) est faite d'une feuille de polyoléfines, telles que le polyéthylène, le polypropylène, le poly-n-butylène, le polyisobutylène, le poly-4-méthylpenthène-1, le polyéthylène chlorosulfoné, le polystyrène, les polyéthylènes halogénés ou le polyméthacrylate de méthyle ainsi que leurs copolymères ou leurs polymères mixtes.

14. Récipient selon l'une quelconque des revendications 9 à 13, caractérisé en ce que le bout de tube (10) est soudé dans le bord (5) de la seconde chambre (3).

15. Récipient selon l'une quelconque des revendications 9 à 14, caractérisé en ce que la première chambre (2) a la forme d'un entonnoir et se fond dans le bout de tube (10) par son extrémité conique (15).

16. Récipient selon l'une quelconque des revendications 9 à 15, caractérisé en ce que la première chambre (2) est pourvue d'un bouchon (9) et d'un capuchon serti (11).

17. Récipient selon l'une quelconque des revendications 9 à 16, caractérisé en ce que la première chambre (2) a une capacité de 2 à 50 ml.

18. Récipient selon l'une quelconque des revendications 9 à 17, caractérisé en ce que la seconde chambre (3) a une capacité de 50 à 250 ml.

19. Procédé de fabrication d'un dispositif de mélange médical stérile caractérisé par les opérations suivantes :
- on confectionne un récipient selon l'une quelconque des revendications 1 à 18;
- on ferme la première chambre (2) et on procède à la stérilisation de la totalité du récipient par exposition à un rayonnement;
- on remplit d'un liquide la seconde chambre (3) et on la ferme;
- on stérilise à chaud la totalité du récipient;
- on ouvre, on remplit et on ferme la première chambre (2) dans des conditions stériles.

20. Procédé selon la revendication 19, caractérisé en ce que l'ensemble du récipient est pourvu, avant la stérilisation à chaud, d'une poche enveloppante et est stérilisé à chaud avec cette poche enveloppante qui est retirée avant le remplissage de la première chambre (2).
